# EUROPÄISCHE PATENTSCHRIFT

(11) **EP 0 140 903 B1**
(45) Veröffentlichungstag und Bekanntmachung des Hinweises auf die Patenterteilung: **20.05.1987**
(21) Anmeldenummer: 84901074.9
(22) Anmeldetag: 14.03.1984
(51) Int. Cl.: E06B 9/06

(54) **LAMELLEN-LADEN ODER -TOR**
SLAT CLOSURE FOR SLAT DOOR
FERMETURE A LAMELLES POUR OUVERTURES D'UN BATIMENT

(30) Priorität: 15.03.1983 DE 3309166; 15.07.1983 DE 3325524
(43) Veröffentlichungstag der Anmeldung: 15.05.1985
(73) Patentinhaber: LOSCH, Max H., D-7024 Filderstadt 1 (Bernhausen) (DE)
(72) Erfinder: LOSCH, Max H., D-7024 Filderstadt 1 (Bernhausen) (DE)
(74) Vertreter: Vogel, Georg
(86) Internationale Anmeldenummer: EP8400074
(87) Internationale Veröffentlichungsnummer: WO8403732

## Beschreibung

Die Erfindung betrifft einen Lamellen-Laden oder ein Lamellen-Tor mit mehreren, sich über die Torbreite erstreckenden, einzeln an seitlich geführten Förderketten befestigten Lamellen, die in der Schließstellung verklammernd aufeinanderstehen und in der Öffnungsstellung in hinter einem Gebäudesturz oder einer Blende angeordneten Magazinschienen hintereinander gereiht aufgehängt sind, bei dem die Lamellen beidseitig im Bereich des oberen Lamellenrandes Lamellenbolzen aufweisen, die mit den in Vertikalführungsschienen geführten Förderketten verbunden sind, bei dem die Vertikalführungsschienen über als Kettenräder ausgebildete Umlenkeinrichtungen in die Magazinschienen übergehen, wobei die Kettenräder die Enden der Lamellenbolzen in die Magazinschienen überführen.

Ein Lamellen-Tor dieser Art ist durch die DE-OS 27 03 512 bekannt. Die beiden Kettenräder stehen dabei über einen Riemen- oder Kettentrieb mit der gemeinsamen Antriebseinrichtung in Verbindung. Daher muß jede Umlenkeinrichtung außer dem Kettenrad eine zusätzliche Riemenscheibe oder ein zusätzliches Antriebskettenrad aufweisen. Dabei bringt der Riemenantrieb oder der Kettentrieb zusätzlichen Aufwand und Toleranzen, die sich gerade bei großen, schweren Lamellen nachteilig auswirken, da sie zu einem verkanteten Führen der Lamellen führen können.

Es ist Aufgabe der Erfindung, einen Lamellen-Laden oder ein Lamellen-Tor der eingangs erwähnten Art zu schaffen, bei dem mit wesentlich vereinfachtem Antrieb ein absolut gleichförmiger und synchroner Lauf der beiden Förderketten und damit der daran befestigten Lamellen erreicht ist.

Diese Aufgabe wird durch die im Anspruch 1 aufgeführten Merkmale gelöst. Die Kettenräder sind als einfache Umlenkräder frei drehbar und die Antriebskettenräder stehen außerhalb der in der Öffnungsstellung aufgehängten Lamellen durch die Vertikalführungsschienen hindurch mit den Förderketten im Eingriff, wobei die gemeinsame Welle unterhalb des unteren Randes der aufgehängten Lamellen oder vor den in den Vertikalführungsschienen geführten Lamellen angeordnet ist.

Bei dieser Ausgestaltung sind die Antriebskettenräder der gemeinsamen Antriebseinrichtung direkt mit den in den Vertikalführungsschienen geführten Förderketten gekoppelt, so daß die Stellbewegungen über diese Förderketten direkt auf die Lamellen übertragen werden. Die Kettenräder im Bereich der Umlenkeinrichtungen dienen nur noch als einfache Umlenkräder und können daher sehr klein gehalten werden, so daß der Platzbedarf für das Magazin entsprechend kleiner gehalten werden kann. Gerade für große und schwere Lamellen hat sich diese Ausgestaltung des Antriebes für vorteilhaft erwiesen, da die Lamellen sowohl beim Öffnen, als auch Schließen des Lamellen-Ladens oder -Tores beidseitig eindeutig synchron verstellt werden.

Der Platzbedarf für das Magazin kann dadurch noch verkleinert werden, daß die Magazinschienen horizontal angeordnet sind.

Nach einer weiteren Ausgestaltung ist vorgesehen, daß als gemeinsame Antriebseinrichtung ein Getriebemotor verwendet ist, der mit einem Ende der gemeinsamen Welle verbunden ist, um keinen Schlupf im Bereich der gemeinsamen Antriebseinrichtung zu bekommen.

Für den Eingriff der Antriebskettenräder in die Förderketten ist die Ausgestaltung so vorgenommen, daß die Vertikalführungsschienen im Bereich der Antriebskettenräder auf den den Antriebskettenrädern zugekehrten Seiten mit einem Längsschlitz für den Durchgriff des Antriebskettenrades versehen sind und daß die den Antriebskettenrädern abgekehrten Seiten der Vertikalführungsschienen einen an die Umfangsform der Antriebskettenräder angepaßten, kreisbogenförmigen Abschnitt aufweisen.

Die Überführung der Lamellen im Bereich der Umlenkeinrichtungen wird dadurch störungsfrei ausgeführt, daß im Bereich über den Umlenkeinrichtungen Rückhalteeinrichtungen angebracht sind, die beim Öffnen und Schließen des Lamellen-Ladens oder -Tores beim Überführen der Lamellen über die Umlenkeinrichtungen jeweils mit dem oberen Rand der überführten Lamelle in Wirkung kommen und diese so verschwenken, daß der untere Rand beim Öffnen von den Vertikalführungsschienen weg schwenkt und beim Schließen zu den Vertikalführungsschienen hin einschwenkt.

Auf diese Weise wird mit einfachen Mitteln erreicht, daß beim Öffnen die Lamellen eindeutig in das Magazin eingeführt werden und daß beim Schließen die Lamellen aus dem Magazin eindeutig und sicher in die Vertikalführungsschienen gelangen.

Um die Lamellen in beiden Laufrichtungen über ihre gesamte Länge in gleicher Weise zu verstellen, sieht eine Ausgestaltung vor, daß im Bereich jeder Umlenkeinrichtung eine getrennte Rückhalteeinrichtung angeordnet ist.

Eine besonders einfache und leicht anzubringende Rückhalteeinrichtung ergibt sich nach einer weiteren Ausgestaltung dadurch, daß als Rückhalteeinrichtung eine um eine horizontale Achse schwenkbare Schenkelfeder verwendet ist, deren einer Schenkel in die Bahn des oberen Randes der zu überführenden Lamelle ragt und deren anderer Schenkel sich an einer horizontalen Fläche abstützt.

Zur Dämpfung der Stellbewegungen der Lamellen im Bereich der Umlenkeinrichtungen sieht eine weitere Ausgestaltung vor, daß im Bereich des unteren Randes der in den Magazinschienen aufgehängten, den Vertikalführungsschienen am nächsten stehenden Lamelle eine Bremseinrichtung angeordnet ist, die beim Überführen der Lamelle mit dem unteren Rand dieser Lamelle in Wirkverbindung kommt und ein Pendeln der Lamelle verhindert. Dabei ist bevorzugt die Ausgestaltung so, daß die Bremseinrichtung mindestens eine Bürste aufweist, deren Borstenfläche zu den Vertikalführungschienen hin ansteigt.

Die Erfindung wird anhand eines in den Zeichnungen dargestellten Ausführungsbeispiels näher erläutert. Es zzeigt:
Fig. 1 einen vertikalen Schnitt im Bereich der Umlenkeinrichtung,
Fig. 2 eine unterbrochene Stirnansicht im Bereich der Umlenkeinrichtung mit der Antriebseinrichtung und
Fig. 3 einen Schnitt entlang der Linie 111-111 der Fig. 2.

Das Ausführungsbeispiel eines Lamellen-Ladens oder -Tores weist eine Reihe von gleichen Lamellen 120 auf, die bei horizontaler Längsrichtung in jeder Lage hochkant stehen. Jede Lamelle 120 ist an ihren schmalen seitlichen Stirnflächen mit je einem horizontalen, senkrecht abstehenden Lamellenbolzen 122 versehen, der gleichzeitig den Gelenkstift eines Gelenkes einer Förderkette 124 bildet, die in ihrem zwei aufeinanderfolgende Lamellen verbindenden Abschnitt gestrafft ist, wenn diese Lamellen vertikal übereinander angeordnet sind.

Hinter einem Gebäudesturz oder einer Blende 126 befinden sich in gleichen Abständen davon die oberen Enden zweier Vertikalführungsschienen 128, welche an den seitlichen Begrenzungen der Öffnung verlaufen, die durch den Lamellen-Laden geschlossen werden soll und deren obere Begrenzung der Gebäudesturz oder die Blende 126 bildet. Die Vertikalführungsschienen 128 enden in gleichen Abständen von der horizontalen Decke 130 eines magazinähnlichen Hohlraumes 132 hinter dem Gebäudesturz oder der Blende 126.

Dieser Hohlraum 132 soll die bei teilweise oder ganz geöffnetem Lamellen-Laden nicht in der zu schließenden Öffnung befindlichen Lamellen aufnehmen. Auf beiden Seiten des Hohlraumes 132 verlaufen in gleicher Höhe zwei gerade, horizontal angeordnete Magazinschienen 134. In den Vertikalführungsschienen 128 und den Magazinschienen 134 gleiten die freien Enden der Lamellenbolzen 122. Die Magazinschienen 134 enden in der Nähe des Gebäudesturzes oder der Blende 126 in bezug auf die oberen Enden der Magazinschienen 134 unter Bildung zweier rechtwinkliger Ecken, in denen je ein frei laufendes Kettenrad 152 mit horizontaler, zum Gebäudesturz oder zur Blende 126 paralleler Drehachse sitzt, dessen obere Hälfte von einem gebogenen Leitblech 138 überspannt wird, das an den benachbarten Schienenenden befestigt ist. Auf jeder Seite des Hohlraumes 132 bilden also ein Kettenrad 152 und ein zugehöriges Leitblech 138 eine Umlenkeinrichtung zum reversiblen Überführen aller auf derselben Seite befindlichen Lamellenbolzen 122 aus einer Vertikalführungsschiene 128 in eine Magazinschiene 134 und umgekehrt.

Zwei koaxial angeordnete, angetriebene Antriebskettenräder 146 sitzen auf einer gemeinsamen Welle 172, die mit ihrem einen, in Fig. 3 rechten, Ende in einem an den benachbarten Schienenabschnitt 154 angeformten Lager 174 frei drehbar angeordnet ist und deren anderes Ende ein Gegenlager 176 durchquert, sowie mit einem Getriebemotor 178 gekoppelt ist, der in einer Nische 180 der seitlichen Zimmerwand 182 angeordnet ist.

Die Welle 172 liegt horizontal hinter der von den Vertikalführungsschienen 128 bestimmten Schließebene des Ladens dicht unterhalb des unteren Randes der dieser Ebene am nächsten stehenden Lamelle 120' der horizontalen Reihe der hintereinander gereiht aufgehängten Lamellen 120.

Beim Hochziehen des Lamellen-Ladens oder -Tores verdrängt die von ihrer Vertikalbewegung in ihre Horizontalbewegung übergehende Lamelle 120 alle bereits an den Magazinschienen 134 aufgehängten, gestapelten Lamellen 120 insgesamt. Dabei bildet sich aus den Förderketten 124 zwischen je zwei einander näherrückenden Lamellenbolzen 122 eine Lose 150, die an der Seite der diese Lamellenbolzen tragenden, einander benachbarten Lamellen 120 mit diesen von dem Gebäudesturz oder der Blende 126 wegwandern, wenn sie von einer hochgezogenen und umgelenkten Lamelle 120 verdrängt werden.

Mittels zweier, an der Decke 130 um die Horizontale schwenkbar aufgehängten, als Schenkelfedern ausgebildeten Rückhalteeinrichtungen 170, die sich oberhalb der Magazinschienen 134 am oberen Rand der gerade auf die horizontale Führungsbahn gelangenden Lamellen 120 auf deren dem Gebäudesturz oder der Blende 126 abgewandten Seite anlegen, wird der untere Rand der jeweils auf diese Bahn kommenden Lamelle 120 vom Gebäudesturz beziehungsweise von der Blende 126 weggedrängt, weil sich die Lamellen 120 je um die Achse ihrer Lamellenbolzen 122 drehen können, so daß die vertikale Führungsbahn für den oberen Rand der von unten nachfolgenden Lamelle 120 freigemacht wird. Dazu weist jede Schenkelfeder einen schwereren Schenkel 170.1 mit hakenförmigem freiem Ende und einen ungefähr rechtwinkligen, leichteren Schenkel 170.2 auf, der sich bei der Federbeanspruchung unter Spannung an der Decke 130 abstützt, während der längere Schenkel 170.2 normalerweise hängend in die Bahn des oberen Randes der Lamellen 120 bei Überführung aus der Vertikalen in die Horizontale eingreift.

Parallel zu den Vertikalführungsschienen 128 verläuft je eine benachbarte Bürste 153, die oben an der Innenseite des Gebäudesturzes oder der Blende 126 angebracht sind. Die sich über die ganze Höhe der zu schließenden Gebäudeöffnung erstreckenden Bürsten 153 dichten nicht nur; sie dienen auch der vertikalen Führung der Lamellen 120, die drehbar gelagert sind.

Der Antrieb der Förderketten 124 erfolgt durch je ein Antriebskettenrad 146, das mit der zugeordneten Förderkette 124 im Eingriff steht und zwar in Höhe des unteren Randes des Gebäudesturzes oder der Blende 126, wo jede Vertikalführungsschiene 128 auf der den Antriebskettenrädern 146 abgekehrten Seiten einen kurzen, kreisbogenförmigen Abschnitt 154 aufweist, der einen entsprechend kurzen Abschnitt der Förderkette 124 dem Umfang des Antriebskettenrades 146 anpaßt. Infolgedessen wird die oberste Lamelle der von den Vertikalführungsschienen 128 geführten Lamellen 120 nach oben geschoben, und zwar von denjenigen Abschnitten der Förderketten 124, welche sich zwischen den Abschnitten 154 einerseits und den Kettenrädern 152 andererseits erstrecken und eine Führung in ihrer Längsrichtung benötigen. Diese Führung wird durch die Vertikalführungsschienen 128 selbst gewährleistet, in denen die Lamellenbolzen 122 über die geführten Kettenglieder geführt sind.

Aus Fig. 3 ist entnehmbar, daß die Vertikalführungsschienen 128 unterhalb des kreisbogenförmigen Abschnittes 154 ein rechteckiges Innenprofil besitzen, das einen Längsschlitz 156 aufweist, der die zugeordnete Reihe von Lamellenbolzen 122 aufnimmt, und daß jede Vertikalführungsschiene 128 ersichtlich in ihrem Abschnitt 154 und oberhalb desselben ein dem Querschnitt der Förderkette 124 angepaßtes Profil mit einer Fortsetzung des Schlitzes 156 und im Abschnitt 154 zusätzlich einen Längsschlitz 158 für den Durchgriff des Antriebskettenrades 146 zur Förderkette 124 aufweist. Die Magazinschienen 131 sind einfach als Leisten mit einem Längsschlitz 160 ausgebildet, der die horizontal aufgereihten Lamellenbolzen 122 aufnimmt.

Unter dem dem unteren Rand der der Schließebene am nächsten stehenden Lamelle 120' der horizontalen Reihe gestapelter Lamellen 120 befindet sich eine Bremseinrichtung für diesen Rand, mit zwei gleichen, parallel und mit schwach nach vorn ansteigenden Borstenflächen angeordneten Bürsten 184 dicht über der Welle 172. Diese Bürsten 184 verhindern ein schlagartiges Zurückpendeln des unteren Randes der an ihrem oberen Rand von den Rückhaiteeinrichtungen 170 zurückgehaltenen Lamelle 120, nachdem deren oberer Rand von den Schenkeln 170.1 freigekommen ist.

## Patentansprüche

1. Lamellen-Laden oder -Tor mit mehreren, sich über die Torbreite erstreckenden, einzeln an seitlich geführten Förderketten (124) befestigten Lamellen (120), die in der Schließstellung verklammernd aufeinanderstehen und in der Öffnungsstellung in hinter einem Gebäudesturz (126) oder einer Blende angeordneten Magazinschienen (134) hintereinander gereiht aufgehängt sind, bei dem die Lamellen beidseitig im Bereich des oberen Lamellenrandes Lamellenbolzen (122) aufweisen, die mit den in Vertikalführungsschienen (128) geführten Förderketten (124) verbunden sind, bei dem die Vertikalführungsschienen (128) über als Kettenräder (152) ausgebildete Umlenkeinrichtungen in die Magazinschienen (134) übergehen, wobei die Kettenräder (152) die Enden der Lamellenbolzen (122) in die Magazinschienen (134) überführen,
dadurch gekennzeichnet,
daß die Kettenräder (152) als einfache Umlenkräder frei drehbar sind und
daß der Antrieb der beiden Förderketten (124) durch Antriebskettenräder (146) erfolgt, die außerhalb der in der Öffnungsstellung aufgehängten Lamellen (120) durch die Vertikalführungsschienen (128) hindurch mit den Förderketten (124) im Eingriff stehen, wobei die gemeinsame Welle (172) der Antriebskettenräder (124) unterhalb des unteren Randes der an den Magazinschienen (134) aufgehängten Lamellen (120) angeordnet ist und die Antriebskettenräder (146) die zwischen diesen und den Umlenkkettenrädern (152) befindlichen Kettentrume bei der Offnungsbewegung nach oben schieben.

2. Lamellen-Laden oder -Tor nach Anspruch 1,
dadurch gekennzeichnet,
daß die Magazinschienen (134) horizontal angeordnet sind.

3. Lamellen-Laden oder -Tor nach Anspruch 1 oder 2,
dadurch gekennzeichnet,
daß als gemeinsame Antriebseinrichtung ein Getriebemotor (178) verwendet ist, der mit einem Ende der gemeinsamen Welle (172) verbunden ist.

4. Lamellen-Laden oder -Tor nach einem der Ansprüche 1 bis 3, dadurch gekennzeichnet,
daß die Vertikalführungsschienen (128) im Bereich der Antriebskettenräder (146) auf den den Antriebskettenrädern (146) zugekehrten Seiten mit einem Längsschlitz (158) für den Durchgriff des Antriebskettenrades (146) versehen sind und
daß die den Antriebskettenrädern (146) abgekehrten Seiten der Vertikalführungsschienen (128) einen an die Umfangsform der Antriebskettenräder (146) angepaßten, kreisbogenförmigen Abschnitt aufweisen.

5. Lamellen-Laden oder -Tor nach einem der Ansprüche 1 bis 4, dadurch gekennzeichnet,
daß die Lamellenbolzen (122) einen Gelenkstift eines Gelenkes der Förderkette (124) bilden und an der der Lamelle (120) abgekehrten Seite der Förderkette (124) vorstehen.

6. Lamellen-Laden oder -Tor nach einem der Ansprüche 1 bis 5, dadurch gekennzeichnet,
daß im Bereich über den Umlenkeinrichtungen Rückhalteeinrichtungen (170) angebracht sind, die beim Öffnen und Schließen des Lamellen-Ladens oder -Tores beim Überführen der Lamellen (120) über die Umlenkeinrichtungen jeweils mit dem oberen Rand der überführten Lamelle (120) in Wirkung kommen und diese so verschwenken, daß der untere Rand beim Öffnen von den Vertikalführungsschienen (128) weg schwenkt und beim Schließen zu den Vertikalführungsschienen (128) hin einschwenkt.

7. Lamellen-Laden oder -Tor nach Anspruch 6,
dadurch gekennzeichnet,
daß im Bereich jeder Umlenkeinrichtung eine getrennte Rückhalteeinrichtung (170) angeordnet ist.

8. Lamellen-Laden oder -Tor nach Anspruch 6 oder 7,
dadurch gekennzeichnet,
daß als Rückhalteeinrichtung (170) eine um eine horizontale Achse schwenkbare Schenkelfeder verwendet ist, deren einer Schenkel (170.1) in die Bahn des oberen Randes der zu überführenden Lamelle (120) ragt und deren anderer Schenkel (170.2) sich an einer horizontalen Fläche (100) abstützt.

9. Lamellen-Laden oder -Tor nach einem der Ansprüche 6 bis 8, dadurch gekennzeichnet,
daß im Bereich des unteren Randes der in den Magazinschienen (134) aufgehängten, den Vertikalführungsschienen (128) am nächsten stehenden Lamelle (120') eine Bremseinrichtung angeordnet ist, die mit dem unteren Rand der Lamelle (120') in Wirkverbindung kommt und ein Pendeln der Lamelle (120') verhindert.

10. Lamellen-Laden oder -Tor nach Anspruch 9,
dadurch gekennzeichnet,
daß die Bremseinrichtung mindestens eine Bürste (184) aufweist, deren Borstenfläche zu den Vertikalführungsschienen (128) hin ansteigt.

## Claims

1. Slatted shutter or door with slats (120), extending over the whole door width, individually fastened to laterally guided conveyor chains (124), whereby the slats are contracted on top of one another when the shutter is closed and when open they are suspended lined up one behind the other in magazine tracks behind a lintel (126) or a shallow niche, whereby the slats are fitted with slat bolts (122) at both sides in the area of the upper slat edge which are connected with the conveyor chains (124) guided in vertical support rails (128) which guide into the magazine tracks (134) via the reversing unit in the shape of chain wheels (152), whereby the chain wheels (152) guide the ends of the slat bolts (122) into the magazine track (134),
characterized by the fact
that the chain wheels (152) are free to rotate as simple corner pulleys and
that the drive of both conveyor chains (124) is effected by driving chain wheels (146) which are meshed with the conveyor chains (124) through the vertical support rails (128) being outside of the slats (120), suspended in the open position, whereby the joint shaft (172) of the driving chain wheels (124) is arranged below the lower edge of the slats (120) suspended on the magazine tracks (134) and whereby the driving chain wheels (146) push the chain strand upwards mounted between these and the corner pulleys (152) when the shutter is opening.

2. Slatted shutter or door according to claim 1,
characterized by the fact
that the magazine tracks (134) are arranged horizontally.

3. Slatted shutter or door according to the claims 1 or 2, characterized by the fact
that a geared motor (178) connected to one end of the joint shaft (172) is used as a joint drive.

4. Slatted shutter or door according to the claims 1 to 3, characterized by the fact
that the vertical support rails (128) are slotted lengthwise (158) in the area of the driving chain wheels (146) to allow the driving chain wheel (146) to pass through them at the side facing the driving chain wheels (146) and
that the sides of the vertical support rails (128), turned away from the driving chain wheels (146) are characterized by a section shaped as a half- circle matched to the periphery of the driving chain wheels (146).

5. Slatted shutter or door according to the claims 1 to 4, characterized by the fact
that the slat bolts (122) form a wrist pin of a link of the conveyor chain (124) and project at that side of the conveyor chain (124) that is averted from the slat (120).

6. Slatted shutter or door according to the claims 1 to 5, characterized by the fact
that retaining units (170) are mounted in the area above the reversing units, whereby the retaining units (170) engage with the upper edge of the slat (120) which has been conveyed during the opening or the closing of the slatted shutter or door when conveying the slats (120) by means of the reversing unit whereby, the slat (120) is swung in such a way that the lower edge swings away from the vertical support rails (128) when opening the shutter and when the shutter is closed it swings towards the vertical support rails (128).

7. Slatted shutter or door according to claim 6,
characterized by the fact
that in the area of each reversing unit a separate retaining unit (170) is mounted.

8. Slatted shutter or door according to the claims 6 or 7, characterized by the fact
that a spiral spring that can be rotated around a horizontal axis is used, one leg (170.1) of which reaches into the guideway of the upper edge of the slat (120) that is to be conveyed and the other leg (170.2) of which is supported by a horizontal surface (100).

9. Slatted shutter or door according to the claims 6 to 8, characterized by the fact
that a brake mechanism is fitted in the area of the lower edge of the slat (120') suspended in the magazine tracks (134) and next to the vertical support rails (128), whereby this brake mechanism is engaged with the lower edge of the slat (120') and prevents the slat from swinging.

10. Slatted shutter or door according to claim 9,
characterized by the fact
that the brake mechanism is characterized by at least one brush (184), the bristles of which ascend towards the vertical support rails (128).

## Revendications

1. Porte ou portail à lamelles (120), dont la largeur correspond à celle de la porte, étant individuellement fixées à des chaînes transporteuses guidées latéralement (124). Les lamelles se trouvent superposées et bloquées en position fermée de la porte et, en position ouverte, elles sont suspendues sur des rails de magasin (134) se trouvant derrière un linteau (126) ou un panneaux les lamelles étant munies des deux côtés de boulons (122) sur leur partie supérieure, liés aux chaînes transporteuses (124) guidées dans les rails de guidage vertical (128), qui servent en même temps de rails de magasin (134) en passant par des roues dentées (152) servant de leur côté de dispositifs de renvoi et introduisent les extrémités des boulons (122) des lamelles dans les rails de magasin (134),
caractérisé en ce que
les roues dentées de la chaîne transporteuse (152) sont mobiles ent tant que roues de renvoi simples et
que l'entraînement des deux chaînes transporteuses (124) est réalisé par des roues dentées d'entraînement (146) étant en prise avec les chaînes transporteuses (124) en dehors des lamelles (120) suspendues en position ouverte à travers des rails de guidage vertical (128), et que l'axe commune (172) des roues dentées d'entraînement (124) est située en-dessous du bord inférieur des lamelles (129) suspendues sur les rails de magasin (134) et les roues dentées d'entraînement (146) poussent vers le haut les brins de chaîne se trouvant entre les roues dentées d'entraînement (146) et les roues dentées de renvoi (152) simultanément avec l'ouverture de la porte.

2. Porte ou portail à lamelles selon la revendication 1,
caractérisé en ce que
les rails de magasin (134) sont situés horizontalement.

3. Porte ou portail à lamelles selon la revendication 2,
caractérisé en ce
que l'on utilise comme dispositif d'entraînement commun un moto-réducteur (178) qui est lié à une extrémité de l'axe commune (172).

4. Porte ou portail à lamelles selon l'une quelquonque des revendications de 1 à 3,
caractérisé en ce que
les rails de guidage vertical (128) sont pourvus d'une ouverture longitudinale (158) du côté des roues dentées d'entraînement (146) dans la zone des dernières (146) servant à la pénétration de la roue dentée (146) et que
le côté opposé aux roues dentées d'entraînement (146) des rails de guidage vertical (128) est pourvus d'une section circulaire correspondant à la forme des roues dentées d'entraînement (146).

5. Porte ou portail à lamelles selon l'une quelquonque des revendications de 1 à 4,
caractérisé en ce
que les boulons de lamelles (122) servent de broches des joints articulés de la chaîne transporteuse (124) et sont en saillie de la chaîne transporteuse (124) du côté opposé de la lamelle (120).

6. Porte ou portail à lamelles selon l'une quelquonque des revendications de 1 à 5,
caractérisé en ce que dans la zone au-dessus des dispositifs de renvoi se trouvent des dispositifs de retenue (170) qui se mettent en prise avec la partie supérieure de la lamelle guidée (120) lors de l'ouverture et de la fermeture de la porte ou du portail à lamelles en guidant les lamelles (120) sur les dispositifs de renvoi et en les pivotant de façon à ce que le bord inférieur de la lamelle recule vers le rail de guidage vertical (128) lors de l'ouverture de la porte, et s'approche du rail du guidage vertical (128) lors de la fermeture de la porte.

7. Porte ou portail à lamelles selon la revendication 6,
caractérisé en ce
que dans la zone de chaque dispositif de renvoi est situé un dispositif de retenue individuel (170).

8. Porte ou portail à lamelles selon les revendications 6 et 7,
caractérisé en ce
que comme dispositif de retenue (170) on utilise un ressort à branches dont l'une branche (170.1) saillit dans le trajectoire du bord supérieur de la lamelle à guider (120) et l'autre branche (170.2) s'appuie sur une surface horizonale (100).

9. Porte ou portail à lamelles selon l'une quelquonque des revendications de 6 à 8,
caractérisé en ce
que dans la zone du bord inférieur de la lamelle suspendue dans le rail de magasin (134) et étant la plus proche des rails verticaux de guidage (128), est situé un dispositif de freinage, qui se met en prise avec le bord inférieur de la lamelle (120') et évite ainsi un mouvement pendulaire de la lamelle (120').

10. Porte ou portail à lamelles selon la revendication 9,
caractérisé en ce
que le dispositif de freinage est pourvus d'une brosse au minimum (184) dont la surface monte vers les rails de guidage vertical (128).
